# EUROPÄISCHE PATENTSCHRIFT

(11) **EP 0 699 813 B1**
(45) Veröffentlichungstag und Bekanntmachung des Hinweises auf die Patenterteilung: **05.08.1998**
(21) Anmeldenummer: 95103123.6
(22) Anmeldetag: 04.03.1995
(51) Int. Cl.: E05B 47/00

(54) **Kraftfahrzeugtürverschluss**
Door lock for motor vehicle
Serrure de portière pour véhicule automobile

(30) Priorität: 01.09.1994 DE 4431147
(43) Veröffentlichungstag der Anmeldung: 06.03.1996
(73) Patentinhaber: Kiekert Aktiengesellschaft, D-42579 Heiligenhaus (DE)
(72) Erfinder: Kleefeldt, Frank, D-42579 Heiligenhaus (DE); Bartel, Peter, D-45529 Hattingen (DE); Brackmann, Horst, D-42551 Velbert (DE); Menke, Theodor, D-42551 Velbert (DE)
(74) Vertreter: Honke, Manfred, Dr.-Ing.

(56) Entgegenhaltungen:
- EP-A- 0 059 658
- DE-A- 3 319 354

## Beschreibung

Die Erfindung betrifft einen Kraftfahrzeugtürverschluß mit einer Kraftkette, die ein Verriegelungs/Entriegelungssystem mit einem Innenverriegelungshebel aufweist sowie mit einer Zentralverriegelungseinrichtung versehen ist, gemäß Oberbegriff des Anspruchs 1.

Ein derartiger Kraftfahrzeugtürverschluß ist aus DE-A-3 319 354 bekannt.

Bei einem solchen Kraftfahrzeugtürverschluß erfolgt die Betätigung regelmäßig über den elektromotorischen Antrieb. Es muß aber auch eine manuelle Betätigung an zumindest einem Kraftfahrzeugtürverschluß der Zentralverriegelungseinrichtung möglich sein, wenn die Zentralverriegelungseinrichtung ausfällt und der Kraftfahrzeugtürverschluß von außen mit Hilfe eines Schlüssels oder aus dem Innenraum heraus zum Zwecke der Entriegelung durch den Innenbetätigungshebel bedient wird. Dazu dient der Steuerabschnitt, über den das Bauteil der Kraftkette, welches in die Spiralnut einfaßt, aus der Verriegelungsendstellung in die Entriegelungsendstellung bewegt werden kann.

Bei dem bekannten Kraftfahrzeugtürverschluß, von dem die Erfindung ausgeht (EP 0 059 658, insbesondere Fig. 6), ist die Anordnung so getroffen, daß der Kontakthebel für die Steuerung und Stromversorgung des elektromotorischen Antriebes mit einem Betätigungsstift in die Spirale der Steuernut einfaßt. Das ist aufwendig und gleichsam ein Umweg, wenn auch vorgesehen ist, daß der Kontakthebel zugleich das Eingangsorgan für die beschriebene manuelle Betätigung darstellt.

Der Erfindung liegt die Aufgabe zugrunde, bei einem Kraftfahrzeugtürverschluß des eingangs beschriebenen Aufbaus die Hebelkette, und insbesondere die Maßnahmen für die manuelle Betätigung zu vereinfachen.

Zur Lösung dieser Aufgabe werden die Merkmale des Anspruchs 1 vorgeschlagen.

Die Erfindung geht von der Erkenntnis aus, daß der im Kraftfahrzeugtürverschluß ohnehin vorhandene Innenverriegelungshebel für die beschriebene manuelle Betätigung herangezogen werden kann. Das vermeidet den Umweg über den Kontakthebel.

Im einzelnen bestehen im Rahmen der Erfindung mehrere Möglichkeiten der weiteren Ausbildung und Gestaltung. Eine bevorzugte Ausführungsform der Erfindung ist dadurch gekennzeichnet, daß das Abtriebselement als ebene Abtriebsscheibe ausgeführt ist, auf der oder in der die Spiralnut und der Steuerabschnitt angeordnet sind, und daß die Abtriebsscheibe sich um einen Mittelpunkt dreht, zu dem der Steuerabschnitt im wesentlichen radial angeordnet ist. Es besteht aber auch die Möglichkeit, das Abtriebselement als eine zylindrische Abtriebswalze auszuführen, auf deren Mantel die Spiralnut schraubenwendelförmig verläuft, wobei der Steuerabschnitt im wesentlichen parallel zur Achse der Walze angeordnet ist.

Im folgenden wird die Erfindung anhand einer lediglich ein Ausführungsbeispiel darstellenden Zeichnung ausführlicher erläutert. Es zeigen in schematischer Darstellung
- Fig. 1: die für die Erfindung wesentlichen Elemente eines erfindungsgemäßen Kraftfahrzeugtürverschlusses in der Ausführungsform mit Abtriebsscheibe,
- Fig. 2: die wesentlichen Elemente eines erfindungsgemäßen Kraftfahrzeugtürverschlusses in der Ausführungsform mit Abtriebswalze,
- Fig. 3: weitere Elemente eines erfindungsgemäßen Kraftfahrzeugtürverschlusses aus der in Fig. 1 eingezeichneten Blickrichtung A in entriegelter, geöffneter Funktionsstellung.

Der in den Figuren dargestellte Kraftfahrzeugtürverschluß arbeitet mit einer Kraftkette, die in bekannter Weise ein Verriegelungs/Entriegelungssystem mit einem Innenverriegelungshebel aufweist. Der Kraftfahrzeugtürverschluß ist mit einer nicht gezeichneten Zentralverriegelungseinrichtung versehen und gehört insoweit einer Zentralverriegelungsanlage an.

Die Zentralverriegelungseinrichtung besitzt einen Innenverriegelungshebel 1 und einen elektromotorischen Antrieb 2 mit reversierbarem Antriebsmotor und ein Abtriebselement 3 mit einer Steuernut 4 in Form einer Spirale mit Verriegelungsendstellung 5 und Entriegelungsendstellung 6. Die Spiralenden 7,8 sind durch einen Steuerabschnitt 9 verbunden. Das Abtriebselement 3 wirkt über die Spirale und den Steuerabschnitt 9 auf das Verriegelungs/ Entriegelungssystem ein.

Man entnimmt aus den Fig. 1 und 2, daß das Abtriebselement 3 unmittelbar auf den Innenverriegelungshebel 1 einwirkt, der mit einem Betätigungsstift 10 in die Spiralnut 4 einfaßt. Bei manueller Betätigung des Kraftfahrzeugtürverschlusses ist der Betätigungsstift 10 über den Steuerabschnitt 9 aus der Verriegelungsendstellung 5 in die Entriegelungsendstellung 6 bewegbar.

Bei der Ausführungsform nach Fig. 1 ist das Abtriebselement 3 als ebene Abtriebsscheibe ausgeführt, in der die Spiralnut 4 und der Steuerabschnitt 9 angeordnet sind. Die Abtriebsscheibe dreht sich um einen Mittelpunkt 11, zu dem der Steuerabschnitt 9 im wesentlichen radial angeordnet ist.

Bei der Ausführungsform nach Fig. 2 ist das Abtriebselement 3 eine zylindrische Abtriebswalze, auf deren Mantel die Steuernut 4 schraubenwendelförmig verläuft und der Steuerabschnitt 9 im wesentlichen parallel zur Achse der Abtriebswalze angeordnet ist. - Es versteht sich, daß die Abtriebselemente 3 in Form der Abtriebsscheibe bzw. der Abtriebswalze bei elektromotorischem Antrieb nach Maßgabe des reservierbaren Antriebsmotors eine reversierende Bewegung ausführen.

Die Fig. 1 und 2 zeigen weiter einen Innenbetätigungshebel 12. Einem Vergleich dieser Figuren mit Fig. 3 entnimmt man, daß der Innenverriegelungshebel 1 auf einen Zentralverriegelungshebel 13 und der Innenbetätigungshebel 12 auf einen Öffnungshebel 14 einwirkt. Man entnimmt Fig. 3 weiter, daß mit dem Zentralverriegelungshebel 13 ein Außenverriegelungshebel 15 und mit dem Öffnungshebel 14 ein Außenbetätigungshebel 16 verbunden ist.

Zentralverriegelungshebel 13 und Außenverriegelungshebel 15 einerseits sowie Öffnungshebel 14 und Außenbetätigungshebel 16 andererseits wirken auf das Sperrklinkenbetätigungssystem 17 ein. Das Sperrklinkenbetätigungssystem 17 betätigt die Sperrklinke 18, die wiederum die Drehfalle 19 freigibt bzw. sperrt. Man erkennt, daß sich der in Fig. 3 gezeigte Kraftfahrzeugtürverschluß in entriegelter, geöffneter Funktionsstellung befindet.

## Patentansprüche

1. Kraftfahrzeugtürverschluß mit einer Kraftkette, die ein Verriegelungs/Entriegelungssystem mit einem Innenverriegelungshebel (1) aufweist, sowie mit einer Zentralverriegelungseinrichtung versehen ist, wobei
- die Zentralverriegelungseinrichtung einen elektromotorischen Antrieb (2) mit reversierbarem Antriebsmotor und ein Abtriebselement (3) mit Steuernut (4) in Form einer Spirale mit Verriegelungsendstellung (5) und Entriegelungsendstellung (6) aufweist, deren Spiralenden (7, 8) durch einen Steuerabschnitt (9) verbunden sind, wobei ferner
- das Abtriebselement (3) über die Spirale und die Steuernut (4) auf das Verriegelungs/Entriegelungssystem einwirkt, und wobei
- ein in die Steuernut (4) einfassender Betätigungsstift (10) vorgesehen ist, welcher bei manueller Betätigung des Kraftfahrzeugtürverschlusses über den Steuerabschnitt (9) aus der Verriegelungsendstellung (5) in die Entriegelungsendstellung (6) bewegbar ist, **dadurch gekennzeichnet,** daß das Abtriebselement (3) unmittelbar - d. h. unter Verzicht auf Zwischen- und Kontakthebel - auf den mit dem Betätigungsstift (10) in die Steuernut (4) einfassenden Innenverriegelungshebel (1) einwirkt.

2. Kraftfahrzeugtürverschluß nach Anspruch 1, dadurch gekennzeichnet, daß das Abtriebselement (3) als ebene Abtriebsscheibe ausgeführt ist, auf der oder in der die Sprialnut (4) und der Steuerabschnitt (9) angeordnet sind, und daß die Abtriebsscheibe sich um einen Mittelpunkt (11) dreht, zu dem der Steuerabschnitt (9) im wesentlichen radial angeordnet ist.

3. Kraftfahrzeugtürverschluß nach Anspruch 1, dadurch gekennzeichnet, daß das Abtriebselement (3) als eine zylindrische Abtriebswalze ausgeführt ist, auf deren Mantel die Spiralnut (4) schraubenwendelförmig verläuft, und daß der Steuerabschnitt (9) im wesentlichen parallel zur Achse der Walze angeordnet ist.

## Claims

1. A motor vehicle door lock having a power train which comprises a locking/unlocking system with an interior locking lever (1) and which is provided with a central locking device, wherein
- the central locking device comprises an electric motor drive (2) having a reversible drive motor and a power take-off element (3) having a control slot (4) in the form of a spiral with a locking end position (5) and an unlocking end position (6), the spiral ends (7, 8) of which are joined by a control section (9), wherein in addition
- the power take-off element (3) acts on the locking/unlocking system via the spiral and the control slot (4), and wherein
- an operating pin (10) is provided which engages in the control slot (4) and which can be moved via the control section (9) out of the locking end position (5) into the unlocking end position (6) when the motor vehicle door lock is operated manually, characterised in that the power take-off element (3) acts directly - i.e. with the omission of intermediate and contact levers - on the interior locking lever (1), the operating pin (10) of which engages in the control slot (4).

2. A motor vehicle door lock according to claim 1, characterised in that the power take-off element (3) is constructed as a flat power take-off disc, on which or in which the spiral slot (4) and the control section (9) are disposed, and that the power take-off disc rotates about a centre (11) in relation to which the control section (9) is disposed substantially radially.

3. A motor vehicle door lock according to claim 1, characterised in that the power take-off element (3) is constructed as a cylindrical power take-off roller, on the curved surface of which the spiral slot (4) runs in the form of a helix, and that the control section (9) is disposed substantially parallel to the axis of the roller.

## Revendications

1. Fermeture de porte de véhicule automobile, avec une chaîne de transmission de forces, qui comprend un système de verrouillage/déverrouillage avec un levier de verrouillage intérieur (1) et qui est munie d'un dispositif de verrouillage centralisé,
- le dispositif de verrouillage centralisé comprenant un moyen d'entraînement par moteur électrique (2) avec moteur d'entraînement réversible et un élément entraîné (3) à gorge de commande (4) en forme de spirale avec position extrême de verrouillage (5) et position extrême de déverrouillage (6), dont les extrémités (7, 8) de la spirale sont reliées par une portion de commande (9),
- l'élément entraîné (3) agissant par ailleurs sur le système de verrouillage/déverrouillage par l'intermédiaire de la spirale et de la gorge de commande (4), et
- une broche d'actionnement (10) insérée dans la gorge de commande (4) étant prévue pour pouvoir être déplacée, en cas d'actionnement manuel de la fermeture de porte de véhicule automobile, de la position extrême de verrouillage (5) à la position extrême de déverrouillage (6) par l'intermédiaire de la portion de commande (9), caractérisée en ce que l'élément entraîné (3) agit directement - c'est-à-dire sans levier intermédiaire ni levier de contact - sur le levier de verrouillage intérieur (1) inséré dans la gorge de commande (4) par l'intermédiaire de la broche d'actionnement (10).

2. Fermeture de porte de véhicule automobile selon la revendication 1, caractérisée en ce que l'élément entraîné (3) est conçu sous la forme d'un disque entraîné plat, sur lequel ou dans lequel sont ménagées la gorge en spirale (4) et la portion de commande (9), et en ce que le disque entraîné tourne autour d'un centre (11) par rapport auquel la portion de commande (9) est disposée de manière sensiblement radiale.

3. Fermeture de porte de véhicule automobile selon la revendication 1, caractérisée en ce que l'élément entraîné (3) est conçu sous la forme d'un tambour cylindrique entraîné, à la périphérie duquel la gorge en spirale (4) s'étend sous forme hélicoïdale, et en ce que la portion de commande (9) est sensiblement parallèle à l'axe du tambour.
